# FASCICULE DE BREVET EUROPEEN

(11) **EP 2 517 981 B1**
(45) Date de publication et mention de la délivrance du brevet: **21.06.2017**
(21) Numéro de dépôt: 12305473.6
(22) Date de dépôt: 24.04.2012
(51) Int. Cl.: B65F 1/14, B65F 1/10

(54) **Container de récupération positionné dans un logement sur site**
In einer Aufnahme vor Ort angeordneten Sammelbehälter
Collecting container positioned in a housing on site

(30) Priorité: 26.04.2011 FR 1153556
(43) Date de publication de la demande: 31.10.2012
(73) Titulaire: LOUIS SCHROLL SA, 67100 Strasbourg (FR)
(72) Inventeur: Schroll, Pascal, 67810 HOLTZHEIM (FR)
(74) Mandataire: Nuss, Laurent

(56) Documents cités:
- EP-A1- 2 189 396
- WO-A1-99/51511
- WO-A1-2006/032073
- FR-A1- 2 946 327
- NL-A- 9 402 201

## Description

La présente invention se rapporte à un ensemble formé par un container et un logement selon le préambule de la revendication 1 et connu par FR-A-2 946 327 et WO-A-2006 032 073. Actuellement, la récupération d'objet ou de détritus est effectuée au niveau de points de collecte positionnés sur des sites dédiés de l'espace public. Ces points de collecte sont réalisés par des containers comportant une trappe par laquelle les particuliers remplissent ces containers d'objets à collecter. Classiquement, ces containers permettent la récupération de certaines catégories d'objets, par exemple du verre, des textiles, des papiers, des éléments organiques, etc. Dans le cadre d'un procédé classique de récupération, chaque container est régulièrement vidé de son contenu, soit à date fixe selon un calendrier préétabli, soit dès que celui atteint un certain taux de remplissage. Ainsi, un véhicule de récupération, par exemple un camion-benne, se déplace sur site, où il vide le contenu du container dans une structure adaptée, par exemple benne montée sur le véhicule, avant de remettre le container vidé sur son site.

Un tel mode de récupération présente un certain nombre d'inconvénients. En effet, au-delà de la simple nuisance sonore qui existe pour le voisinage lorsque le contenu d'un container est vidé dans un camion benne, un tel procédé de récupération ne permet pas toujours une compatibilité avec certaines contraintes d'hygiènes lorsque les objets récupérés correspondent à des catégories de déchets particuliers pour lesquels un traitement spécifique est imposé. De même, un tel procédé de récupération est difficilement compatible avec un entretien et/ou un contrôle du container.

La présente invention a pour but de pallier ces inconvénients. A cet effet, elle a pour objet un ensemble formé par un container et un logement selon la revendication 1. L'invention a également pour objet un procédé de récupération d'objets selon la revendication 8. L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1 est la représentation cavalière de la partie apparente d'un container monté dans son logement sur site,
- la figure 2 est la représentation schématique d'un container monté dans son logement sur site selon une section comprenant l'axe de coulissement du container dans le logement,
- la figure 3 est la représentation cavalière d'un exemple de logement sur site,
- la figure 4 est la représentation cavalière d'un exemple de couvercle pour un container,
- la figure 5 est la représentation cavalière d'un exemple d'un dispositif de positionnement sur site,
- la figure 6 est la représentation cavalière des dispositifs de fermeture et de verrouillage du couvercle sur la cuve du container,
- la figure 7 est la représentation dépliée d'une partie d'un exemple de dispositif de verrouillage du couvercle sur la cuve du container,
- la figure 8 est la représentation schématique d'un procédé de mise en oeuvre d'un container.

L'invention se rapporte un ensemble formé par un container 1 de récupération destiné à être positionné dans un logement 2 sur site. Ce container 1 comprend notamment :
- une première partie, inférieure, formant une cuve 3 destinée à recevoir au moins un objet, et
- une seconde partie, supérieure, formant un couvercle 4 destiné à coopérer avec la première partie 3 du container 1 pour y être fixé lorsque ce couvercle 4 recouvre et scelle la cuve 3 du container 1,
la première partie inférieure formant la cuve 3 du container 1 étant arrangée pour coopérer par insertion avec un logement 2 indépendant monté sur site de sorte qu'au moins une portion inférieure du container 1 soit masquée par au moins une des parois latérales du logement 2. Le container 1 et le logement 2 sur site pouvant présentent une forme cylindrique. Cette forme n'est proposée qu'à titre d'exemple illustratif et le container 1 et le logement 2 correspondant pouvant adopter des formes alternatives adaptées. Le container 1 présente une orientation principalement verticale, de sorte que le fond et les différentes parois latérales du container 1 sont formés par la cuve 3, tandis que le couvercle 4 réalise la paroi supérieure du container 1.

Le logement 2 destiné à recevoir le container 1 est positionné sur site. Ce site est préférentiellement un espace dédié pour la récupération d'objets. Ce site peut ainsi être la voie publique ou, au contraire, un espace à l'accessibilité plus restreinte. Le logement 2 est arrangé pour y recevoir le container 1 par insertion. Ce logement 2 comporte ainsi une ou plusieurs parois internes destinées à faire face à au moins une paroi extérieure du container 1. Le logement 2 peut alors être formé par une structure enterrée ou au contraire un bâti positionné sur la surface du sol. Dans le cadre de l'exemple illustré par les différentes figures, et notamment par les figures 1, 2 et 3, le logement 2 présente une première portion enterrée et une seconde portion comportant un bâti positionné au dessus du niveau du sol. La séparation entre ces deux portions du logement peut être matérialisée par une dalle 12 du site qui porte au moins une partie du bâti au dessus de la surface du sol. La jonction de la dalle 12 avec le corps du logement 2 peut être renforcée par une structure adaptée de jonction 13. La cuve 3 du container 1 soit insérée dans le logement 2 sur site. Le couvercle 4 du container 1 se trouve positionné au niveau de l'ouverture du logement 2. Selon un mode de réalisation préféré, le couvercle 4 réalise la seule partie du container 1 qui dépasse du logement 2 sur site et présente une surface au moins supérieure à celle de l'ouverture du logement 2 sur site, de sorte que, lorsque l'ensemble de la cuve 3 du container 1 est insérée dans le logement 2 sur site, le couvercle 4 du container 1 recouvre l'ouverture du logement 2 du site et demeure la seule partie accessible du container 1.

Selon un mode de réalisation particulier de l'invention, au moins une paroi extérieure du container 1 comprend au moins un élément de guidage 5a, 5b coopérant avec un élément porté par une des faces internes du logement 2 et orienté selon l'axe d'insertion du container 1 dans le logement 2. Ces éléments de guidage 5a, 5b, portés par une face du logement 2 et la paroi du container 1, peuvent être formés, d'une part, par une saillie longitudinale 5b et, d'autre part, par un rail ou une rainure de guidage 5a. Lorsque le container 1 est inséré dans le logement 2 sur site, la face interne du logement 2 et la paroi extérieure du container 1 réalise un espace 10. Cet espace 10 dans le logement 2 est recouvert par le couvercle 4 du container 1. Aussi, le couvercle 4 du container 1 participe, d'une part, à la fermeture du container 1 en recouvrant la cuve 3, et d'autre part, à la fermeture du logement 2 lorsque le container 1 fermé se trouve positionné dans le logement 2. Afin de permettre un positionnement du container 1 dans le logement 2 selon un arrangement optimal, le logement 2 du site comprend au moins un élément de positionnement 11a destiné à coopérer avec un élément de positionnement 11b monté-fixé sur le container 1. Préférentiellement, cette coopération fait intervenir une pièce mâle 11b, par exemple un cône, destiné à être inséré dans une pièce femelle 11a. L'emplacement de chacun de ces éléments 11a, 11b respectivement sur le container 1 et sur le logement 2 sur site, n'autorise qu'un nombre limité d'insertion du container 1 dans le logement 2. Lorsque le logement 2 et le container 1 ont des formes comprenant un ou plusieurs plans de symétrie et donc permettant plusieurs arrangement pour l'insertion du container dans le logement, les éléments de positionnement 11a, 11b permettent une restriction de ce nombre d'insertion. Par ailleurs, ces éléments de positionnement 11a, 11b permettent une insertion optimale du container 1 dans le logement 2 du site, par exemple en assurant le centrage du container 1 par rapport au logement 2 du site et donc en permettant de maintenir un espace 10 entre la face interne du logement 2 et la paroi extérieure du container 1.

Selon une réalisation particulière, le container comprend un point de levage 6 permettant une fixation du container 1 à une machine-outil de déplacement. Préférentiellement, ce point de levage 6 est fixé sur le couvercle 4 du container 1 et autorise un retrait vertical du container 1. La fixation du couvercle 4 à la cuve 3 du container 1 permet un déplacement de l'ensemble du container 1 par ce point de levage 6. De même, lorsque le couvercle 4 n'est plus fixé à la cuve 3, ce point de levage 6 permet de retirer le couvercle 4 de la cuve 3.

Selon un mode de réalisation préféré de l'invention, le container 1 comprend au moins un dispositif de fixation du couvercle 4 à la cuve 3 réalisé par coopération de structures complémentaires portées respectivement par la cuve 3 et le couvercle 4 et permettant une fermeture par baïonnette du couvercle 4 sur la cuve 3. Un exemple de réalisation permettant une fermeture par baïonnette est notamment une coopération, d'une part, de rebords disposés sur la périphérie du couvercle 4 et faisant saillie vers l'intérieur du couvercle et, d'autre part, de rebord disposés sur la périphérie de l'ouverture de la cuve 3 et faisant saillie vers l'extérieur. Les rebords respectifs du couvercle 4 et de la cuve 3, d'une part, réalisent une complémentarité structurelle permettant le positionnement du couvercle 4 sur la cuve 3 et, d'autre part, autorisent un pivotement du couvercle 4 par rapport à la cuve 3 pour agencer les rebords du couvercle 4 en regard de ceux de la cuve 3.

Préférentiellement, la fixation du container 1 dans le logement 2 est assurée par la gravitation, le poids du container 1 suffit à le positionner, le stabiliser et le fixer dans le logement 2 sur site. Toutefois, un dispositif de fixation complémentaire peut très facilement être ajouté à l'ensemble container 1-logement 2.

Selon l'invention, le container 1 comprend un dispositif de verrouillage 8. A titre d'exemple, ce dispositif de verrouillage 8 est réalisé par un élément axial 8a, formant un loquet ou un pêne coulissant, qui s'insère dans au moins deux orifices alignés et portés respectivement par, d'une part, par la cuve 3 et d'autre part, par le couvercle 4 ; l'alignement de ces deux orifices ne se réalise que lorsque le couvercle 4 referme la cuve 3 du container 1. Le dispositif de verrouillage 8 est monté contre une paroi du container 1 de sorte que, lorsque le container 1 est positionné dans un logement 2 sur site, ce dispositif de verrouillage 8 est masqué dans l'espace 10 disposé entre une paroi externe du container 1 et une face interne du logement 2. Cet arrangement particulier combiné à un recouvrement de l'ouverture du logement 2 par le couvercle 4 du container 1 permet d'empêcher l'accès au dispositif de verrouillage 8 depuis l'extérieur du logement 2 sur site lorsque le container 1 s'y trouve inséré. Préférentiellement, ce dispositif de verrouillage 8 est monté sur une paroi externe du container 1 ; idéalement, ce dispositif 8 est monté contre une paroi de la cuve 3 du container 1.

Selon un mode de réalisation particulier du dispositif de verrouillage 8, celui-ci comporte une saillie 9 montée mobile entre une première position, selon laquelle la saillie 9 est rabattue contre la surface du container 1 lorsque le verrouillage est actionné, et une seconde position, selon laquelle la saillie 9 est orientée vers l'extérieur du container 1 pour bloquer l'insertion du container 1 dans un logement 2 sur site lorsque ce verrouillage n'est pas actionné. Une telle caractéristique permet d'empêcher l'insertion d'un container 1 dans un logement 2 sur site si la fermeture du container 1 n'a pas été verrouillée. Pour ce faire, il convient que la saillie 9 présente une longueur suffisante pour dépasser du logement 2 lorsqu'elle n'est pas rabattue et que le container 1 est inséré dans ce logement 2. La longueur de cette saillie 9 doit être, par exemple, supérieure à la largeur de l'espace 10 qui sépare une paroi de la cuve 3 du container 1 d'une face intérieure du logement 2. Cette saillie 9 peut être formée par une structure montée-fixée à l'élément axial 8a du dispositif de verrouillage 8. Un exemple de réalisation peut être une saillie 9 fixée à un loquet ou un pêne coulissant de verrouillage, perpendiculairement à l'axe du loquet ou du pêne, lui-même pivotant pour permettre à la saillie 9 d'être rabattue contre la surface du container 1. La figure 7 illustre un exemple de logement de pêne d'un dispositif de verrouillage 8 par lequel des axes 8b de coulissement et de pivotement sont définis et réalisent conjointement, d'une part, un actionnement du verrouillage avec une saillie 9 en position rabattue contre la surface du container 1 et, d'autre part, un déverrouillage avec une saillie 9 en position de blocage d'une éventuelle insertion du container 1 dans un logement 2 sur site.

Selon une particularité de réalisation de l'invention, le couvercle 4 comprend au moins une ouverture et/ou une trappe 4a pour le dépôt d'objets à l'intérieur de la cuve 3 du container 1.

Le container 1 est donc un élément indépendant du logement 2 sur site. Ce container 1 peut donc être géré dans le cadre d'un procédé de récupération d'objets avec au moins :
- une étape de retrait E1 du container 1 du logement 2 du site,
- une étape de déplacement E2 du container 1 vers un site de traitement,
- une étape de vidage E3 du contenu du container 1, et/ou
- une étape de vérification et/ou d'entretien E4 du container 1.

L'étape de retrait E1 du container 1 fait intervenir une machine-outil qui coopère avec le point de levage 6 du container 1. Ce container 1 est alors positionné sur un moyen de transport pour être déplacé E2 vers un site de traitement à distance du logement 2 où non seulement le container 1 peut être vidé E3, mais où il peut également être vérifié et contrôlé E4. Ces opérations de vidage E3 et vérification et/ou entretien E4 peuvent être effectuées par ouverture du container 1 en séparant le couvercle 4 de la cuve 3. L'accès au dispositif de verrouillage 8 étant possible puisque le container 1 est retiré du logement 2 sur site.

Par ailleurs, le procédé comprend, à la suite de l'étape de retrait E1 d'un container 1 du logement 2 du site, une étape de remplacement E1bis du container 1 retiré du logement par un second container 1bis vide et/ou vérifié. Cette étape E1bis permet une rotation de plusieurs containers 1 au niveau d'un même logement 2 sur site et donc permet un traitement (vidage E3 et vérification E4) sur un site autre que celui du logement 2. Le positionnement Elbis d'un nouveau container 1bis dans le logement 2 est également opéré par une machine-outil qui coopère avec le point de levage 6 du container 1bis. De plus, ce positionnement Elbis n'est possible qu'une fois la saillie du dispositif de verrouillage 8 rabattue contre la paroi du container 1.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir du cadre de la présente invention telle que définie par les revendications.

## Revendications

1. Ensemble formé par un container (1) et un logement (2), le container (1) comprenant :
- une première partie, inférieure, formant une cuve (3) destinée à recevoir au moins un objet, et
- une seconde partie, supérieure, formant un couvercle (4) destiné à coopérer avec la première partie (3) du container pour y être fixé lorsque ce couvercle (4) recouvre et ferme la cuve (3) du container (1),
la première partie inférieure formant la cuve (3) du container (1) étant arrangée pour coopérer par insertion avec le logement (2) indépendant monté sur site de sorte qu'au moins une portion inférieure du container (1) soit masquée par au moins une des parois latérales du logement (2), **caractérisé en ce que** le container (1) comprend au moins un dispositif de verrouillage (8) du couvercle (4) à la cuve (3), ce dispositif de verrouillage (8) étant monté contre une paroi du container (1) de sorte que, lorsque le container (1) est positionné dans le logement (2) sur site, ce dispositif de verrouillage (8) est masqué dans un espace (10) disposé entre une paroi externe du container (1) et une face interne du logement (2).

2. Ensemble selon la revendication 1, **caractérisé en ce que** la surface du couvercle (4) est au moins supérieure à celle de l'ouverture du logement (2) sur site de sorte que, lorsque l'ensemble de la cuve (3) du container (1) est insérée dans le logement (2) sur site, le couvercle (4) du container (1) recouvre l'ouverture du logement (2) du site et demeure la seule partie accessible du container (1).

3. Ensemble selon une des revendications 1 ou 2, **caractérisé en ce qu'**au moins une paroi extérieure du container (1) comprend au moins un élément de guidage (5a, 5b) coopérant avec un élément d'une des faces internes du logement (2) et orienté selon l'axe d'insertion du container (1) dans le logement (2).

4. Ensemble selon la revendication 1, **caractérisé en ce que** le dispositif de verrouillage (8) comporte une saillie (9) montée mobile entre une première position, selon laquelle la saillie (9) est rabattue contre la surface du container (1) lorsque le verrouillage est actionné, et une seconde position, selon laquelle la saillie (9) est orientée vers l'extérieur du container (1) pour bloquer l'insertion du container (1) dans un logement (2) sur site lorsque le verrouillage n'est pas actionné.

5. Ensemble selon une des revendications 1 à 4, **caractérisé en ce que** le container (1) comprend au moins un dispositif de fixation du couvercle à la cuve (3) réalisé par coopération de structures complémentaires portées respectivement par la cuve (3) et le couvercle (4) permettant une fermeture par baïonnette du couvercle (4) sur la cuve (3).

6. Ensemble selon une des revendications 1 à 4, **caractérisé en ce que** le couvercle (4) comprend au moins une ouverture et/ou une trappe (4a) pour le dépôt d'objets à l'intérieur de la cuve (3) du container (1).

7. Ensemble selon une des revendications précédentes, **caractérisé en ce que** le container (1) comprend un point de levage (6) permettant une fixation du container (1) à une machine outil de déplacement.

8. Procédé de récupération d'objets contenus dans le conteneur de l'ensemble selon une des revendications 1 à 7 et comprend au moins :
- une étape de retrait (E1) du container (1) du logement (2) du site,
- une étape de déplacement (E2) du container (1) vers un site de traitement,
- une étape de vidage (E3) du contenu du container (1), et/ou
- une étape de vérification et/ou d'entretien (E4) du container (1).

9. Procédé de récupération selon la revendication 8, **caractérisé en ce que** le procédé comprend, à la suite de l'étape de retrait (E1) du container (1) du logement (2) du site, une étape de remplacement (El bis) du container (1) retiré du logement (2) par un second container (Ibis) vide et/ou vérifié.

## Patentansprüche

1. Anordnung, die aus einem Container (1) und einem Gehäuse (2) gebildet ist, wobei der Container (1) Folgendes aufweist:
- einen ersten unteren Teil, der einen Behälter (3) bildet, der dazu bestimmt ist, mindestens einen Gegenstand aufzunehmen, und
- einen zweiten oberen Teil, der einen Deckel (4) bildet, der dazu bestimmt ist, mit dem ersten Teil (3) des Containers zusammenzuwirken, um dort befestigt zu werden, wenn dieser Deckel (4) den Behälter (3) des Containers (1) bedeckt und verschließt,
wobei der erste untere Teil, der den Behälter (3) des Containers (1) bildet, angeordnet ist, um durch Einfügen mit dem unabhängigen Gehäuse (2), das vor Ort angebracht wird, derart zusammenzuwirken, dass mindestens ein unterer Abschnitt des Containers (1) durch mindestens eine der Seitenwände des Gehäuses (2) verdeckt ist,
**dadurch gekennzeichnet, dass**
der Container (1) mindestens eine Verriegelungsvorrichtung (8) des Deckels (4) an dem Behälter (3) aufweist, wobei diese Verriegelungsvorrichtung (8) an einer Wand des Containers (1) derart angebracht ist, dass, wenn der Behälter (1) in dem Gehäuse (2) vor Ort positioniert wird, diese Verriegelungsvorrichtung (8) in einem Raum (10) verdeckt ist, der zwischen einer Außenwand des Containers (1) und einer Innenfläche des Gehäuses (2) angeordnet ist.

2. Anordnung nach Anspruch 1,
**dadurch gekennzeichnet, dass**
die Fläche des Deckels (4) mindestens größer als jene der Öffnung des Gehäuses (2) vor Ort ist, derart, dass, wenn die Anordnung des Behälters (3) des Containers (1) in das Gehäuse (2) vor Ort eingefügt wird, der Deckel (4) des Containers (1) die Öffnung des Gehäuses (2) des Ortes bedeckt und der einzige zugängliche Teil des Containers (1) bleibt.

3. Anordnung nach einem der Ansprüche 1 oder 2,
**dadurch gekennzeichnet, dass**
mindestens eine Außenwand des Containers (1) mindestens ein Führungselement (5a, 5b) aufweist, das mit einem Element einer der Innenflächen des Gehäuses (2) zusammenwirkt und nach der Achse des Einfügens des Containers (1) in das Gehäuse (2) ausgerichtet ist.

4. Anordnung nach Anspruch 1,
**dadurch gekennzeichnet, dass**
die Verriegelungsvorrichtung (8) einen Vorsprung (9) aufweist, der beweglich zwischen einer ersten Position, gemäß der der Vorsprung (9) gegen die Fläche des Containers (1) geklappt ist, wenn die Verriegelung betätigt ist, und einer zweiten Position befestigt ist, gemäß der der Vorsprung (9) zur Außenseite des Containers (1) ausgerichtet ist, um das Einfügen des Containers (1) in ein Gehäuse (2) vor Ort zu blockieren, wenn die Verriegelung nicht betätigt ist.

5. Anordnung nach einem der Ansprüche 1 bis 4,
**dadurch gekennzeichnet, dass**
der Behälter (1) mindestens eine Befestigungsvorrichtung des Deckels an dem Behälter (3), die durch Zusammenwirken von komplementären Strukturen, die jeweils von dem Behälter (3) und dem Deckel (4) getragen sind, erstellt ist, aufweist, die ein Bajonettverschließen des Deckels (4) auf dem Behälter (3) ermöglicht.

6. Anordnung nach einem der Ansprüche 1 bis 4,
**dadurch gekennzeichnet, dass**
der Behälter (4) mindestens eine Öffnung und/oder eine Klappe (4a) für das Deponieren von Gegenständen im Inneren des Behälters (3) des Containers (1) aufweist.

7. Anordnung nach einem der vorhergehenden Ansprüche,
**dadurch gekennzeichnet, dass**
der Container (1) einen Hebepunkt (6) aufweist, der das Befestigen des Containers (1) an einem Beförderungsnutzfahrzeug ermöglicht.

8. Verfahren zur Rückgewinnung von Gegenständen, die in dem Behälter nach einem der Ansprüche 1 bis 7 enthalten sind,
und mindestens Folgendes aufweist:
- einen Schritt des Entfernens (E1) des Containers (1) von dem Gehäuse (2) des Ortes,
- einen Schritt des Beförderns (E2) des Containers (1) zu einer Bearbeitungsanlage,
- einen Schritt des Entleerens (E3) des Inhaltes des Containers (1) und/oder
- einen Schritt des Überprüfens und/oder des Instandhaltens (E4) des Behälters (1).

9. Verfahren zur Rückgewinnung nach Anspruch 8,
**dadurch gekennzeichnet, dass**
das Verfahren nach dem Schritt des Entfernens (E1) des Containers (1) von dem Gehäuse (2) des Ortes einen Schritt des Ersetzens (E1bis) des Containers (1), der von dem Gehäuse (2) entfernt wird, durch einen zweiten Container (1bis), der leer und/oder überprüft ist, aufweist.

## Claims

1. Assembly formed by a container (1) and a housing (2), the container (1) comprising:
- a first lower part forming a tank (3), designed to receive at least one object and
- a second upper part forming a cover (4) designed to cooperate with the first part (3) of the container to be fixed there when the cover (4) covers and closes the tank (3) of the container (1),
the first lower part forming the tank (3) of the container (1) being arranged to cooperate by insertion with the independent housing (2) mounted on site such that at least one lower portion of the container (1) is hidden by at least one of the side walls of the housing (2),
**characterised in that** the container (1) comprises at least one device for locking (8) the cover (4) to the tank (3), said locking device (8) being mounted against a wall of the container (1) such that when the container (1) is positioned in the housing (2) on site, said locking device (8) is hidden in a space (10) arranged between an external wall of the container (1) and an internal face of the housing (2).

2. Assembly according to claim 1, **characterised in that** the surface of the cover (4) is at least higher than the opening of the housing (2) on site such that, when the assembly of the tank (3) of the container (1) is inserted into the housing (2) on site, the cover (4) of the container (1) covers the opening of the housing (2) of the site and remains the only accessible part of the container (1).

3. Assembly according to any of claims 1 or 2, **characterised in that** at least one external wall of the container (1) comprises at least one guiding element (5a, 5b) cooperating with an element of one of the internal faces of the housing (2) and oriented according to the axis of insertion of the container (1) in the housing (2).

4. Assembly according to claim 1, **characterised in that** the locking device (8) comprises a projection (9) mounted to move between a first position, in which the projection (9) is folded against the surface of the container (1) when the locking is activated and a second position, in which the projection (9) is oriented towards the exterior of the container (1) to obstruct the insertion of the container (1) into a housing (2) on site when the locking is not activated.

5. Assembly according to any of claims 1 to 4, **characterised in that** the container (1) comprises at least one device for fixing the cover to the tank (3) formed by the cooperation of complementary structures supported respectively by the tank (3) and the cover (4) enabling the bayonet closure of the cover (4) onto the tank (3).

6. Assembly according to any one of claims 1 to 4, **characterised in that** the cover (4) comprises at least one opening and/or one hatch (4a) for depositing objects into the tank (3) of the container (1).

7. Assembly according any of the preceding claims, **characterised in that** the container (1) comprises a lifting point (6) which makes it possible to fix the container (1) to a machine tool for transportation.

8. Method for the retrieval of objects contained in the container of the assembly according to any of claims 1 to 7 and comprising at least:
- a step of removal (E1) of the container (1) from a housing (2) on site,
- a step of transporting (E2) the container (1) to a processing site,
- a step of emptying (E3) the contents of the container (1) and/or
- a step of verifying and/or servicing (E4) the container (1).

9. Method of retrieval according to claim 8, **characterised in that** the method comprises, following the step of removal (E1) from the container (1) of the housing (2) from the site, a step of replacing (E1bis) the container (1) removed from the housing (2) with a second empty and/or verified container (1bis).
